# EUROPÄISCHE PATENTSCHRIFT

(11) **EP 1 654 407 B1**
(45) Veröffentlichungstag und Bekanntmachung des Hinweises auf die Patenterteilung: **21.04.2010**
(21) Anmeldenummer: 04741626.8
(22) Anmeldetag: 21.05.2004
(51) Int. Cl.: D01H 5/72

(54) **VLIESFÜHRUNGSVORRICHTUNG FÜR EINE TEXTILMASCHINE SOWIE TEXTILMASCHINE**
NONWOVEN GUIDING DEVICE FOR A TEXTILE MACHINE, AND ASSOCIATED TEXTILE MACHINE
DISPOSITIF DE GUIDAGE DE NON-TISSE POUR MACHINE TEXTILE ET MACHINE TEXTILE

(30) Priorität: 22.05.2003 DE 10323757
(43) Veröffentlichungstag der Anmeldung: 10.05.2006
(73) Patentinhaber: Rieter Ingolstadt GmbH, 85055 Ingolstadt (DE)
(72) Erfinder: KRIEGLER, Albert, 85290 Geisenfeld (DE); FICKER, Frank, 85084 Reichertshofen/Ronnweg (DE); WIEDE, Corinna, 85098 Grossmehring (DE)
(74) Vertreter: Schlief, Thomas P.
(86) Internationale Anmeldenummer: PCT/EP2004/050885
(87) Internationale Veröffentlichungsnummer: WO 2004/104278

(56) Entgegenhaltungen:
- GB-A- 660 371
- GB-A- 740 910
- PATENT ABSTRACTS OF JAPAN Bd. 0182, Nr. 96 (C-1209), 6. Juni 1994 (1994-06-06) & JP 6 057550 A (KANEBO LTD; others: 01), 1. März 1994 (1994-03-01)

## Beschreibung

Die Erfindung betrifft eine Vliesführungsvorrichtung für eine Textilmaschine mit einem Streckwerk zum Verdichten eines das Streckwerk in ausgebreiteter Form verlassenden Faservlieses mit einem Eintrittsabschnitt und einem nachfolgenden Austrittsabschnitt, der einen gegenüber dem Eintrittsabschnitt verengten Querschnitt aufweist. Gleichfalls betrifft die Erfindung eine Textilmaschine mit einer derartigen Vliesführungsvorrichtung.

Führungsvorrichtungen der eingangs genannten Art sind insbesondere von Karden, Strecken und Kämmmaschinen her bekannt. Bei der bekannten Strecke RSB-D 35 der Firma Rieter ist beispielsweise dem Streckwerk ein sich in Vliesbreite erstreckender Vliestrichter nachgeordnet, der eine konkav gewölbte Prallfläche aufweist, an deren tiefster Stelle eine Trichtermündung mit einem Trichterkanal angeordnet ist. Dieser Vliestrichter wird manchmal auch als Vliesführungsdüse bezeichnet. In den Vliestrichter ist ein in Vliestransportrichtung länglich ausgebildeter Vliesdüseneinsatz einführbar, wobei das Vlies den Vliestrichter durch dessen Austrittsabschnitt verläßt und durch den Vliesdüseneinsatz zu einem Bandtrichter gelangt. Der Bandtrichter ragt ausgangsseitig in einen von nachgeordneten Kalanderwalzen gebildeten Spalt hinein, wobei das Faservlies bzw. das im Bandtrichter aus dem Vlies geformte Faserband zwischen den Kalanderwalzen gepreßt und aus dem Bandtrichter abgezogen wird.

Nachteilig bei der bekannten Konstruktion ist, daß weiter außen im Vlies liegende Fasern nach Verlassen des Streckwerks nicht direkt in die Vliesführungsdüse einlaufen, sondern mit großer Geschwindigkeit auf die Prallfläche des Vliestrichters prallen, dort eingefaltet und zum Vliesdüseneinsatz umgelenkt werden. Dieses abrupte Auftreffen stört einerseits das zuvor hoch präzise verzogene Faservlies, andererseits legen die außen im Vlies liegenden Fasern eine größere Wegstrecke zurück als die innen liegenden, die direkt zum Vliesdüseneinsatz transportiert werden. Hierdurch werden die Fasern des Faservlieses noch einmal, diesmal jedoch unerwünschtermaßen, gegeneinander verschoben. Eine Folge ist zudem, daß die Parallelisierung der Fasern verschlechtert wird, insbesondere bei gekämmten Faserbändern.

Es ist Aufgabe der vorliegenden Erfindung, eine Vliesführungsvorrichtung der eingangs genannten Art derart weiterzubilden, daß ein schonender Vliestransport vom Ausgang des Streckwerks zu den Abzugseinrichtungen (beispielsweise Kalanderwalzen) möglichst ohne Erzeugung von Bandstörungen innerhalb des Vlieses ermöglicht wird. Hierbei Offenbart GB 660 371 A eine Vorrichtung gemäß dem Oberbegriff des Anspruchs 1.

Diese Aufgabe wird durch eine Vliesführungsvorrichtung gemäß Anspruch 1 gelöst. Eine erfindungsgemäße Textilmaschine mit einem Streckwerk zeichnet sich durch eine entsprechende Vliesführungsvorrichtung aus.

Bei der erfindungsgemäßen Vliesführungsvorrichtung werden äußere Fasern auf direkterem Wege bzw. mit geringeren Umwegen zum Austrittsabschnitt geführt als weiter innen liegende. Bevorzugt werden hierbei alle Fasern des Vlieses von mindestens einer Führungsfläche zum Austrittsabschnitt geleitet, so daß auch die innen liegenden Fasern geführt werden und zwar nicht auf direktem Weg. Die innen liegenden Fasern werden somit nicht auf kürzestem Wege von den Ausgangswalzen des Streckwerks bzw. einer Umlenkoberwalze zum Austrittsabschnitt und weiter in einen Vliesdüsenabschnitt bzw. einen Bandtrichter transportiert.

Insgesamt wird demnach die von den weiter innen im Vlies liegenden Fasern zurückgelegte Wegstrecke künstlich verlängert, damit ein Versatz der Fasern des Faservlieses zwischen Streckwerksausgang und den Kalanderwalzen gering gehalten bzw. sogar ganz vermieden wird. Entsprechend ist es zweckmäßig, die ganz außen liegenden Fasern auf nahezu direktem Wege oder in leichtem Bogen zum Austrittsabschnitt zu führen, während die zentralen, in der Mitte befindlichen Fasern vorteilhafterweise eine bogenförmige Wegstrecke zurücklegen.

Bei einem horizontalen oder geneigt ausgerichteten Streckwerk ist die Vlieslaufrichtung beim Verlassen des Streckwerks gegenüber der Achse des nachgeschalteten Bandtrichters geneigt, während der Bandtrichter senkrecht ausgerichtet ist. Die mindestens eine Führungsfläche ist erfindungsgemäß mit einem konkaven Verlauf zwischen Eintrittsabschnitt und Austrittsabschnitt ausgebildet, so daß sie die entsprechende Wegumlenkung des Vlieses realisiert und zudem den Faserversatz über die Vliesbreite zumindest teilweise und in einem besonders bevorzugten Fall vollständig vermeidet.

Mittels der Erfindung kann die hohe Verzugsqualität des Vlieses am Ausgang des Streckwerks und ggf. auch die Parallelisierung der das Streckwerk verlassenden Fasern des Vlieses erhalten bleiben. Insgesamt resultiert ein Faserband höherer Gleichmäßigkeit als im Stand der Technik.

Gemäß einer bevorzugten Ausführungsform ist die mindestens eine Führungsfläche derart ausgebildet, daß die Wegstrecken aller Fasern vom Ausgang des Streckwerks bis zum Austrittsabschnitt im wesentlichen gleich lang sind, so daß kein Versatz der Fasern nach Verlassen des Streckwerks auftritt. Um diesen Zustand zu erreichen, sind mathematische Modellierungen durchgeführt worden. Als eine geeignete Form hat sich ergeben, daß die Führungsfläche ähnlich der Innenfläche einer Muschel bzw. eines Baseballhandschuhs ausgebildet sein kann, um das Erfordernis gleich langer Wegstrecken zu erfüllen. Die Führungsfläche erstreckt sich hierbei vorteilhafterweise im Anschluß an die Ausgangswalze des Streckwerks über die gesamte Vliesbreite. Nach einem ggf. vorhandenen Umlenkabschnitt der Führungsfläche, um das Vlies vom Ausgang des Streckwerks in Richtung der Kalanderwalzen umzulenken, führen die seitlichen Abschnitte der Führungsfläche im wesentlichen gerade zum Austrittsabschnitt. Demgegenüber ist der entsprechende Flächenabschnitt für die innen liegenden Fasern konkaver bzw. bauchiger ausgebildet, wobei die größte Wölbung für die zentralen bzw. mittigen Fasern vorgesehen ist.

Vorteilhafterweise ist die Vliesführungsvorrichtung unmittelbar hinter der letzten Streckwerkswalze bzw. dem letzten Streckwerkswalzenpaar angeordnet bzw. anordenbar, so daß eine sofortige Führung der Fasern nach Verlassen des Streckwerks erreicht werden kann.

Wenn die mindestens eine Führungsfläche im wesentlichen durchgängig bzw. vollflächig zwischen dem Eintrittsabschnitt und dem Austrittsabschnitt ausgebildet ist, kann des Weiteren eine stetige Führung der Fasern realisiert werden.

Einer schonenden Faserführung kommt es weiterhin zugute, wenn die Fasern im wesentlichen tangential zur Führungsfläche im Bereich des Eintrittsabschnittes geführt und dann - je nach ihrer Position in bezug auf die Vliesbreite - zum Austrittsabschnitt gelenkt werden. Abrupte Umlenkungen der Fasern und damit eine Störung des sensiblen, präzis verzogenen Faservlieses werden vermieden.

Bevorzugtermaßen sind die Fasern zwischen mindestens zwei Führungsflächen führbar, wobei diese einander gegenüber angeordnet sein können oder in Vlieslaufrichtung versetzt sind. In einer diesbezüglichen Ausgestaltung ist zumindest ein Teil des Vlieses zunächst an der einen Führungsfläche und dann an der anderen Führungsfläche entlang führbar. Bei einem senkrecht ausgelegten Streckwerk werden beispielsweise insbesondere die inneren Fasern des Vlieses über eine gewölbte Führungsfläche geleitet und somit aus dem Weg zum Bandtrichter ausgelenkt, bis sie von einer weiter stromabwärts gelegenen Führungsfläche wieder auf ihren ursprünglichen Weg zum Bandtrichter geführt werden.

Bei einem gegenüber der üblicherweise senkrechten Bandtrichterachse geneigten, beispielsweise waagerechten Streckwerk, sind Führungsflächen bevorzugt derart ausgebildet und angeordnet, daß zumindest die inneren Fasern bei schnelleren Liefergeschwindigkeiten im wesentlichen entlang einer konkav ausgebildeten Führungsfläche und bei niedrigeren Liefergeschwindigkeiten im wesentlichen entlang einer konvexen Führungsfläche geführt werden. Bei hohen Liefergeschwindigkeiten, zum Beispiel oberhalb von 300 m/min, werden somit die das Streckwerk verlassenden, inneren Fasern entlang der konkaven Fläche geleitet. Bei niedrigeren Liefergeschwindigkeiten, zum Beispiel bis 300 m/min, werden die inneren Fasern hingegen nicht gegen diese konkave Führungsfläche gefördert, sondern würden sich auf direkterem Weg zur Vliesdüse bewegen. Deshalb ist es vorteilhaft, diese Fasern bei den genannten niedrigen Liefergeschwindigkeiten von der anderen Seite her auszulenken. Für diesen Fall werden die inneren Fasern bevorzugt entlang der konvexen Führungsfläche geführt und gelangen auf diese Weise ebenfalls erfindungsgemäß ausgelenkt zum Austrittsabschnitt.

Der Eintrittsabschnitt und der Austrittsabschnitt sowie die mindestens eine Führungsfläche sind gemäß einer vorteilhaften Ausführungsform als Ganzes einstückig ausgebildet. Eine mehrstückige Ausbildung kann sich anbieten, wenn mehr als eine Führungsfläche vorgesehen ist. Hierbei können die einzelnen Teile der Vliesführungsvorrichtung beispielsweise derart voneinander getrennt werden, daß z.B. der Einfädelprozeß für ein Vliesende erleichtert ist.

Gemäß einer vorteilhaften Ausführungsform ist vorgesehen, das die mindestens eine Führungsfläche in ihrer Position verändert werden kann. So kann beispielsweise bei niedriger Liefergeschwindigkeit das Vlies über die genannte konvexe Führungsfläche laufen, welche dann bei höheren Geschwindigkeiten beispielsweise weggeschwenkt werden kann. Diese Maßnahme kann die Bildung von Luftwirbeln bzw. Verstopfungen der Vorrichtung mit Fasermaterial verhindern helfen. Auch kann eine einfache Einfädelung des Vliesendes realisiert werden, wenn der Einfädelungsquerschnitt durch Positionsveränderung der mindestens einen Führungsfläche kurzzeitig vergrößert wird.

Vorzugsweise wird eine solche Positionsveränderung durch einen Schwenkmechanismus realisiert. Auch kann vorteilhafterweise eine Steuereinrichtung vorgesehen sein, die je nach Liefergeschwindigkeit eine Stellanweisung zur jeweiligen Positionierung der Führungsfläche ausgibt.

Alternativ oder zusätzlich ist die Vliesführungsvorrichtung derart ausgebildet, daß sie insgesamt oder ein Teil von ihr bei einem Bandstau und/oder bei Wickelbildung an einer der Ausgangswalzen und/oder zur leichteren Zugänglichkeit zu den der Vliesführungsvorrichtung nachgeschalteten Elementen, beispielsweise einer Vliesdüse oder einem Bandtrichter, zum Zwecke einer leichteren Einfädelung von einer Betriebsstellung in eine Wartungsstellung verschwenkbar ist. Hierbei können ggf. auch weitere Elemente zur Vliesformung bzw. Bandbildung mitverschenkt werden, beispielsweise Vliesdüsenelemente oder ein Bandtrichter.

Des weiteren können Öffnungen vorgesehen sein, die insbesondere zum Abführen und/oder Zuführen von Luft genutzt werden können. Beispielsweise können diese Öffnungen sehr klein ausgebildet und besaugt sein, um ein gleichmäßiges Anliegen der Fasern entlang der Führungsfläche zu realisieren. Andererseits können Öffnungen genutzt werden, um den Fasern eine Bewegungskomponente in Richtung des Austrittsabschnittes zu erteilen. Es kann ebenfalls vorgesehen sein, daß in einem Abschnitt Öffnungen zur Luftzuführung oder in einem anderen Abschnitt Öffnungen zur Luftabführung realisiert sind. Öffnungen können weiterhin dazu genutzt werden, um ein Entstehen von Luftwirbeln innerhalb der Vliesführungsvorrichtung zu vermeiden.

Vorteilhafterweise umschließt die Vliesführungsvorrichtung die Fasern zumindest bereichsweise mehr als 180° und in einer weiteren vorteilhaften Ausgestaltung zumindest bereichsweise vollständig. Besonders im Übergangsbereich vom Austrittsabschnitt zu einer nachfolgenden Vliesdüse oder einem nachfolgenden Bandtrichter bietet es sich an, daß die Vliesführungsvorrichtung allseitig um das verdichtete Faservlies angeordnet ist.

Die erfindungsgemäße Vliesführungsvorrichtung ist vorteilhafterweise als Trichter ausgebildet bzw. umfaßt einen solchen. Ein Trichter ist gemäß dem eingangs Gesagten dafür zuständig, das aus dem Streckwerk austretende Faservlies zu verdichten sowie in aller Regel einer nachgeschalteten Vliesdüse und/oder einem Bandtrichter zuzuführen.

Eine derartige Vliesdüse, die ggf. auch als Einsatz ausgebildet ist, und/oder ein nachgeordneter Bandtrichter sind gemäß einer weiteren vorteilhaften Ausführungsform in der erfindungsgemäßen Vliesführungsvorrichtung zusammengefaßt.

Vorzugsweise ist die mindestens eine Führungsfläche faserhaftfrei bzw. gleitfähig ausgebildet, um Faserablagerungen zu vermeiden und einen ungestörten, gleichmäßigen Betrieb zu gewährleisten. Es werden daher bevorzugt reibungsarme Werkstoffe, wie beispielsweise eine Emaillebeschichtung oder polierter Edelstahl, für die Führungsfläche(n) verwendet. Auch ist der entsprechende Werkstoff vorzugsweise abriebfest bzw. verschleißfrei ausgebildet.

Die Erfindung umfaßt gleichfalls eine Textilmaschine mit einem Streckwerk, welche eine Vliesführungsvorrichtung gemäß dem Vorgenannten umfaßt. Aufgrund der erfindungsgemäßen Führung der Fasern kann zudem auf eine Umlenkoberwalze verzichtet werden, wie sie bei den meisten gängigen Strecken Einsatz findet. Die Umlenkung kann gemäß der Erfindung von der mindestens einen Führungsfläche vollständig übernommen werden.

Vorteilhafte Weiterbildungen der Erfindung sind die Merkmale der Unteransprüche gekennzeichnet.

Im Folgenden wird die Erfindung anhand der Figuren näher erläutert. Es zeigen:
- Figur 1: eine schematische, teilweise geschnittene Seitenansicht eines Streckwerks mit nachfolgender Vliesführungsvorrichtung;
- Figur 2: eine perspektivische Ansicht auf die Vliesführungsvorrichtung gemäß der Figur 1;
- Figur 3-5: ein Teil der erfindungsgemäßen Vliesführungsvorrichtung gemäß der Figuren 1 und 2 in perspektivischer Ansicht, Vorder- und Seitenansicht;
- Figur 6: eine schematische Seitenansicht eines Streckwerks mit nachfolgender Vliesführungsvorrichtung gemäß einer zweiten Ausführungsform;
- Figur 7: eine perspektivische Ansicht auf einen Teil der Vliesführungsvorrichtung gemäß der Figur 6;
- Figur 8: eine Vorderansicht eines Teils einer Vliesführungsvorrichtung gemäß einer dritten Ausführungsform mit Öffnungen in der Führungsfläche;
- Figur 9: eine perspektivische Ansicht einer vierten Ausführungsform einer Vliesführungsvorrichtung mit vorgeschaltetem vertikalen Streckwerk;
- Figur 10: eine mittig geschnittene Seitenansicht der Vliesführungsvorrichtung gemäß der Figur 9;
- Figur 11: eine mittig geschnittene Seitenansicht einer Vliesführungsvorrichtung gemäß einer fünften Ausführungsform;
- Figur 12: eine Aufsicht auf die Vliesführungsvorrichtung gemäß der Figur 11;
- Figur 13: eine perspektivische Ansicht einer sechsten Ausführungsform einer Vliesführungsvorrichtung in Betriebsstellung, und
- Figur 14: die Vliesführungsvorrichtung gemäß der Figur 13 in verschwenkter Stellung.

In der Figur 1 ist in schematischer, geschnittener Seitenansicht ein waagerechtes Streckwerk 1 mit aufeinander folgenden Walzenpaaren dargestellt. Einem Eingangswalzenpaar mit einer Eingangsunterwalze 2 und einer Eingangsoberwalze 5 folgt ein Mittelwalzenpaar mit einer mittleren Unterwalze 3 und mittleren Oberwalze 6. Diese beiden Walzenpaare bilden das sog. Vorverzugsfeld, welchem sich das Hauptverzugsfeld anschließt, das aus dem genannten Mittelwalzenpaar und einem Ausgangswalzenpaar mit einer Ausgangsunterwalze 4 und einer Ausgangsoberwalze 7 besteht. Im Hauptverzugsfeld ist ein Druckstab 8 angeordnet, der zur Führung von nicht geklemmten, sog. schwimmenden Fasern im Hauptverzugsfeld dient. Das im Streckwerk 1 zu verziehende Faservlies ist mit dem Bezugszeichen V gekennzeichnet. Dem Streckwerk 1 können ein oder mehrere Faserbänder B in ausgebreiteter Form zugeführt werden. Das Streckwerk 1 kann Teil einer Karde, einer Strecke oder einer Kämmmaschine sein. Hierbei ist es für die Erfindung unerheblich, ob das Streckwerk 1 regulierbar ist.

Dem Streckwerk 1 nachgeordnet ist eine erfindungsgemäße Vliesführungsvorrichtung 20 gemäß einer ersten Ausführungsform, die in perspektivischer Ansicht in Figur 2 dargestellt ist. Diese Vliesführungsvorrichtung 20 ist zweiteilig ausgebildet und besteht zum einen aus einem Trichter 21 und einem ballenförmigen Körper 31, wobei der Körper 31 in den Trichter 21 mittig hineinragt. Der Trichter 21, der in den Figuren 3 bis 5 genauer dargestellt ist, ist zum Streckwerk 1 hin offen ausgebildet und weist zu beiden Seiten aufsteigende Ränder 27a auf, die mit einem im wesentlichen gerade verlaufenden, oberen Randabschnitt 27b verbunden sind. Am unterseitigen Rand weist der Trichter 21 eine Aussparung 27c auf, durch welche eine zweifach gebogene Halterung 35 für den Körper 31 verläuft. Insgesamt resultiert ein gedrungenes Erscheinungsbild des Trichters 21, der demnach einen breiten Eintrittsabschnitt 22 zur Aufnahme des aus dem Streckwerk 1 austretenden Faservlieses V aufweist. Am anderen Ende des Trichters 21 befindet sich ein Austrittsabschnitt 24, der im dargestellten Ausführungsbeispiel umfangseitig geschlossen ausgebildet ist und einen kreisrunden Querschnitt aufweist. Es kann auch eine andere Querschnittsform gewählt werden, beispielsweise eine elliptische.

Insbesondere der Seitenansicht der Figur 5 ist zu entnehmen, daß die Rückwand des Trichters 21 zum Austrittsabschnitt 24 hin einwärts (konkav) verlaufend ausgebildet ist. In einer Alternative kann die Rückwand auch senkrecht oder nach außen (konvex) auslaufen, wodurch ggf. Turbulenzen im Austrittsabschnitt 24 reduziert werden können, die einen Drall im Faservlies erzeugen könnten.

Der Eintrittsabschnitt 22 ist mit dem Austrittsabschnitt 24 über eine durchgehende Führungsfläche 23 des Trichters 21 verbunden. Die Führungsfläche 23 ist derart ausgebildet, daß über die Breite des Eintrittsabschnittes 22 in den Trichter 21 gelangende Fasern auf ihrem Weg zum Austrittsabschnitt 24 im wesentlichen gleich lange Wegstrecken zurücklegen. Die Fasern des Faservlieses V werden hierbei - genügend hohe Liefergeschwindigkeiten vorausgesetzt - entlang der Innenfläche bzw. der Führungsfläche 23 des Trichters 21 zum Austrittsabschnitt 24 geführt (s. gestrichelte Linie in Figur 1). Die Ausbildung der Führungsfläche 23 ist demnach derart, daß die weiter innen liegenden Fasern des Faservlieses V stärker um- bzw. abgelenkt werden als die weiter außen liegenden Fasern. Während die ganz außen liegenden Fasern nahezu auf direktem Wege vom Eintrittsabschnitt 22 von außen nach innen zum Austrittsabschnitt 24 gelangen, wird den mittig bzw. innen liegenden Fasern ein gebogener Weg aufgezwungen. Als Resultat treffen diejenigen Fasern, die über die Vliesbreite zu gleichen Zeiten den Eintrittsabschnitt 22 passieren, idealerweise auch zu gleichen Zeiten am Austrittsabschnitt 24 ein.

Die vorhergehenden Ausführungen treffen für den Fall zu, daß das Vlies V mit relativ hoher Geschwindigkeit das Streckwerk 1 verläßt und daher zur Führungsfläche 23 gefördert wird, wobei es zunächst im wesentlichen parallel zu dieser Führungsfläche im Bereich des Eintrittsabschnitts 22 in den Trichter 21 einläuft und dann sanft zum Austrittsabschnitt 24 umgelenkt wird. Bei niedrigeren Liefergeschwindigkeiten reicht der dem Vlies V erteilte Geschwindigkeitsimpuls nicht aus, um dieses zur Führungsfläche 23 zu fördern. Vielmehr gleitet in diesem Fall das Vlies V entlang der der Führungsfläche 23 gegenüberliegenden, konvex ausgebildeten Führungsfläche 33 des Körpers 31 (s. gepunktete Linie in Figur 1) zum Austrittsabschnitt 24.

Die Halterung 35 für den balligen Körper 31 weist an ihrem Fuß ein Langloch 36 zur Aufnahme einer nicht dargestellten Schraube auf, mittels derer die Relativposition des Körpers 31 zum Trichter 21 einstellbar ist (s. Doppelpfeil f₁ in Figur 1). Die somit verstellbare Eindringtiefe des Körpers 31 in den Trichter 21 bestimmt, wann das Vlies V von der Führungsfläche 33 abgestützt wird.

Der Trichter 21 weist dem Austrittsabschnitt 24 nachfolgend einen verbreiterten Fuß 25 auf, der unterseitig an einer Platte 9 angebracht ist, wobei die Schraubverbindungen o. dgl. nicht näher dargestellt sind. An beiden Seiten der Platte 9 sind Seitenflansche 10 angebracht, an deren Unterseiten Ausnehmungen 11 vorgesehen sind. Diese Ausnehmungen 11 können jeweils eine nicht dargestellte, feststehende Achse einer darunter angeordneten Trägereinheit aufnehmen, so daß die Platte 9 verschwenkbar ist, insbesondere bei einem Bandstau in der Vliesführungsvorrichtung 20. Die Schwenkrichtung ist durch die Doppelpfeile f₂ in den Figuren 1 und 2 angedeutet.

An der Unterseite des Fuß 25 des Trichters 21 sind vier Abluftkanäle 26 vorgesehen, die zu allen vier Seiten waagerecht verlaufend nach außen führen und die bei der Faserverdichtung aus dem Vlies austretende Luft abführen helfen (angedeutet durch die Pfeile f₃ in den Figuren 1, 2, 3). Luft kann weiterhin über eine Öffnung 26a zwischen der Aussparung 27c und der Halterung 35 aus dem stetig in Laufrichtung komprimierten Faservlies V entweichen (s. Pfeil f₄ in den Figuren 1, 2).

Unterhalb der Platte 9 ist eine Vliesdüse 12 in Flucht mit dem Austrittsabschnitt 24 angeordnet, welche das verdichtete Vlies V zu einem nicht dargestellten Bandtrichter führt. Alternativ schließt an den Austrittsabschnitt 24 direkt ein Bandtrichter an.

In Figur 6 ist ein gegenüber der Horizontalen in Vlieslaufrichtung nach unten geneigtes Streckwerk 1 dargestellt, welches ansonsten dem Streckwerk 1 der Figur 1 gleicht. Diese Konstruktion bedingt, daß die Vliesführungsvorrichtung 120 eine andere Geometrie aufweist als diejenige gemäß der Figuren 1 bis 5. Der Trichter 121 als Teil der Vliesführungsvorrichtung 120, der in perspektivischer Ansicht in Figur 7 genauer dargestellt ist, ist in geringerem Maße gewölbt ausgebildet als der Trichter 21 in den Figuren 1 bis 5, ansonsten vom prinzipiellen Aufbau jedoch sehr ähnlich. Der sich über die Vliesbreite erstreckende Eintrittsabschnitt 122 verjüngt sich zu beiden Seiten nahezu linear zum Austrittsabschnitt 124, während zur Mitte hin die Führungsfläche 123 zunehmend gewölbter ausgebildet ist. In der Figur 6 ist zudem optional ein zum Vlies V hin konvex gewölbter, im Querschnitt gebogener und flach ausgebildeter Körper 131 vorgesehen, der in den Trichter 121 hineinragt und zur Führung der Fasern bei niedrigen Liefergeschwindigkeiten (beispielsweise unterhalb von 300 m/min) dient. Falls der Körper 131 nicht vorhanden ist, ist der Trichter 121 das einzige Element der Vliesführungsvorrichtung 120.

Der Vliesführungsvorrichtung 120 nachgeschaltet ist eine Vliesdüse 12 mit einem sich anschließenden Bandtrichter 14. Des weiteren sind seitlich, schräg nach unten zur Bandtrichtermitte weisende Öffnungen 13 vorgesehen, durch welche Luft aus dem komprimierten Vlies V entweichen kann. Auch andere Möglichkeiten zur Luftentweichung - am Eingang der Vliesdüse 12 und schon stromaufwärts in der Vliesführungsvorrichtung 120 - sind mit Pfeilen angedeutet. Im Bandtrichter 14 (und auch diesem vorgeschaltet) können weiterhin in bekannter Weise nicht dargestellte Öffnungen vorhanden sein, welche mit Druckluft beaufschlagbar sind, um dem Vlies V einen Impuls in stromabwärtige Richtung zu verleihen. Diese Maßnahme unterstützt in bekannter Weise den Einfädelprozeß eines Vliesendes. In der Figur 6 ist dem Bandtrichter 14 ein Paar von Kalanderwalzen 15, 16 nachgeschaltet, welche bekanntermaßen zum Abzug des Vlieses V durch die Vliesführungsvorrichtung 120 und zum Weitertransport des resultierenden Bandes zu einem Bandkanal und schließlich zu einer Spinnkanne dienen.

Bei dem detaillierter in Figur 7 dargestellten, im Austrittsbereich umfangseitig geschlossenen Trichter 121 sind auf der Führungsfläche 123 in Vlieslaufrichtung horizontal beabstandete, fiktive Linien 128 abgebildet. Diese Linien 128 sind alle im wesentlichen gleich lang und symbolisieren die von den Fasern - unabhängig von ihrer Position über die Vliesbreite - im wesentlichen gleich lange zurückgelegte Wegstrecke.

Bei der leicht abgewandelten Ausführungsform des im Austrittsbereich umfangseitig offenen Trichters 121 gemäß der Figur 8 (dritte Ausführungsform) sind Öffnungen 129 in der Führungsfläche 123 vorgesehen, welche - ähnlich den Abluftkanälen 26 gemäß der ersten Ausführungsform - zum Abführen von Luft aus dem Faservlies V ausgebildet sind. Alternativ oder - je nach Bedarfsfall - zusätzlich kann durch diese Öffnungen Druckluft eingeführt werden, welche den Einfädelprozeß eines Vliesendes unterstützen.

In den Figuren 9 und 10 ist eine nicht erfindungsgemäße Ausführungsform der Vliesführungsvorrichtung dargestellt. Diese findet insbesondere Anwendung bei vertikal ausgerichteten Streckwerken, wobei in der Figur 9 lediglich das Ausgangswalzenpaar 4, 7 abgebildet ist. Diesem Walzenpaar 4, 7 ist unmittelbar die - transparent dargestellte - Vliesführungsvorrichtung 220 nachgeordnet, die hier einstückig ausgebildet ist und eine in Vlieslaufrichtung längliche, sich leicht verjüngende Form aufweist. Den Walzen 4, 7 gegenüber weist die Vliesführungsvorrichtung 220 einen verbreiterten Eintrittsabschnitt 222 auf, um das Vlies V in seiner gesamten Breite aufnehmen zu können. Am anderen Ende ist ein im Querschnitt runder Austrittsabschnitt 224 vorgesehen, dem - ähnlich der Konstruktion gemäß der Figur 6 - eine Vliesdüse 12, ein Bandtrichter 14 und Kalanderwalzen 15, 16 nachgeordnet sind.

Der perspektivischen Ansicht der Figur 9 sowie der längs und mittig geschnittenen Seitenansicht der Figur 10 ist zu entnehmen, daß die Vliesführungsvorrichtung 220 an einer Längswand eine nach innen gewölbte Führungsfläche 233 aufweist, gegen welche innen liegende Fasern des Vlieses V sanft anlaufen, um aus ihrer senkrechten Laufrichtung ausgelenkt zu werden (s. gestrichelte Linie in Figur 10). Je weiter die Fasern außen liegen, desto weniger werden sie quer zur Vliesebene ausgelenkt. Die äußeren Fasern erfahren keine Auslenkung in Richtung zur gegenüberliegenden Wand, sondern werden nahezu linear zum Austrittsabschnitt 224 geführt (s. gepunktete Linie in Figur 10). Der Bereich, der dem Vlies im Innenraum der Vliesführungsvorrichtung 220 zur Verfügung steht, ist in den Figuren 9 und 10 gepunktet dargestellt (ebenso wie in den Figuren 11 und 12).

In der Schnittansicht gemäß der Figur 10 ist zu sehen, daß die weiter innen liegenden Fasern des Vlieses zuerst an der Führungsfläche 233 geführt wird, welche sich direkt unterhalb des Spaltes der Walzen 4, 7 erhebt. Im Anschluß daran gelangen diese Fasern zur gegenüberliegenden Wand, welche ebenfalls als Führungsfläche 223 ausgebildet ist, um dann den Austrittsabschnitt 224 zu erreichen. Auch bei dieser Ausführungsform sind die von den verschiedenen, über die Faserbreite verteilten Fasern des Vlieses V zurückgelegten Wegstrecken vom Eintrittsabschnitt 222 zum Austrittsabschnitt 224 bevorzugt gleich lang.

Die trichterförmige Vliesführungsvorrichtung 220 kann an einer Stelle längsseitig aufgeschlitzt sein, um ein einfaches Einfädeln eines Vliesendes zu ermöglichen. Es muß hierbei gewährleistet sein, daß das Vlies während des Betriebs nicht in diesen Schlitz gerät. Eine andere Alternative zum Unterstützen des Einfädelns besteht darin, daß ein Wandabschnitt der Vliesführungsvorrichtung 220 wegklappbar bzw. abnehmbar ist.

Die fünfte Ausführungsform die Vliesführungsvorrichtung 320 gemäß der Figuren 11 und 12 ist zweigeteilt ausgebildet. Die die mittigen Fasern auslenkende Führungsfläche 333 ist Teil eines Körpers 331, der in einen Trichter 321 hineinragt und vorteilhafterweise in seiner Position einstellbar ist. Bevorzugt ist der Körper verschwenkbar ausgebildet, in diesem Fall um eine Achse 339 (s. Doppelpfeil f₅). Zum Einfädeln eines Vliesendes wird der Körper 331 zunächst nach außen verschwenkt, das Vliesende tief in den Trichter 321 geschoben und die Maschine im Langsamlauf gestartet. Bei erfolgreicher Einfädelung kann dann der Körper 331 von der Wartungsstellung in seine Betriebsstellung verschwenkt werden.

Der Trichter 321 weist ebenfalls eine Führungsfläche 323 auf, welche die mittigen Fasern auf ihrem letzten Wegstück zum Austrittsabschnitt 324 leitet, nachdem sie zuvor von der Führungsfläche 333 aus ihrem direkten Weg vom Eintrittsabschnitt 322 zum Austrittsabschnitt 324 ausgelenkt wurden. Die Figur 12 zeigt die Vliesführungsvorrichtung 320 zum besseren Verständnis in einer Aufsicht.

Gemäß der sechsten, in den Figuren 13 und 14 dargestellten Ausführungsform ist eine Vliesführungsvorrichtung 420 vorgesehen, die ähnlich derjenigen gemäß der Figuren 1-5 ausgebildet ist. Folgende Unterschiede sich jedoch vorhanden: Der obere Rand bzw. die obere Kante 427b des Trichters 421, der vorliegend das einzige Element der Vliesführungsvorrichtung 420 ist, verläuft geradlinig. Der dadurch bestimmte Eintrittsabschnitt 422 ist in Form eines Teilzylinders mit geringem Radius gebogen, der in Vlieslaufrichtung in eine Führungsfläche 423 mit geringerer Wölbung übergeht. Diese Wölbung ist zur Vliesmitte hin stärker als am Rand ausgebildet, um den erfindungsgemäßen Effekt zu erzielen. Der Austrittsabschnitt 424 ist im wesentlichen halbkreisförmig und daher offen ausgebildet, auch um einen leichten Zugang zu den nachfolgenden Elementen zu erhalten. Die seitlichen Randabschnitte 427a laufen im wesentlichen linear vom gebogenen Eintrittsabschnitt 422 zum Austrittsabschnitt 424.

Im Bereich des Austrittsabschnitt 424 ist zu dessen beiden Außenseiten jeweils ein Flansch 428 vorgesehen, an welchem jeweils ein Schwenkfuß 429 angebracht ist. Die beiden Schwenkfüße 428 sind an einem Block 409 um eine Achse 411 schwenkbar angebracht, so daß Trichter 421 von einer Betriebsstellung (Figur 13) in eine Wartungsstellung (Figur 14) zum Einfädeln des freien Vliesendes gebracht werden kann, s. Pfeile um die Achse 411. Auch bei Bandstau oder Wickelbildung an den Ausgangswalzen schwenkt der Trichter 421 von der Betriebsstellung in seine Wartungsstellung, so daß ein leichter Zugang zur Beseitigung der Störung vorhanden ist.

Wie weiterhin den Figuren 13 und 14 entnehmbar ist, liegt die Unterkante 427a des Trichters 421 auf dem Block 409 auf und umschließt teilweise eine kraterartige Öffnung 430, in welche (nicht dargestellt) ein Trichtereinsatz und sich daran in Vlieslaufrichtung anschließend ein Bandtrichter einsetzbar sind.

Der Unterschied hinsichtlich der Verschwenkbarkeit im Vergleich zu der Ausführungsform gemäß der Figuren 1-5 besteht darin, daß lediglich der Trichter 421 verschwenkt wird und nicht die nachfolgenden Elemente (z.B. Vliesdüseneinsatz, Bandtrichter).

Den in den Figuren abgebildeten Ausführungsformen ist gemeinsam, daß die Fasern des Vlieses V jeweils ohne abrupte Umlenkungen und somit auf schonende Weise zum jeweiligen Austrittsabschnitt geführt werden. Dies gilt auch für das Auftreffen der Fasern auf die Führungsflächen im Eintrittsabschnitt der jeweiligen Vliesführungsvorrichtung; die Fasern treffen hierbei bevorzugt nahezu tangential bzw. in einem sehr geringen Winkel auf die Führungsfläche.

In den Figuren sind die jeweiligen Eintrittsabschnitte, Führungsflächen und Austrittsabschnitte jeweils in einem Stück ausgebildet. Es ist jedoch auch ohne weiteres möglich, daß beispielsweise die Führungsfläche ein einzelnes Element für sich bildet und in den Zwischenraum zwischen Eintritts- und Austrittsabschnitt eingebracht werden kann, entweder dort befestigt oder bewegbar angeordnet, beispielsweise mit Hilfe eines Schwenkmechanismus.

## Patentansprüche

1. Vliesführungsvorrichtung für eine Textilmaschine mit einem Streckwerk (1) zum Verdichten eines das Streckwerk (1) in ausgebreiteter Form verlassenden Faservlieses (V), mit einem Eintrittsabschnitt (22; 122; 222; 322; 422) und einem nachfolgenden Austrittsabschnitt (24; 124; 224; 324; 424), der einen gegenüber dem Eintrittsabschnitt (22; 122; 222; 322; 422) verengten Querschnitt aufweist, wobei mindestens eine Führungsfläche (23, 33; 123, 133; 223, 233; 323, 333; 423) zwischen dem Eintrittsabschnitt (22; 122; 222; 322; 422) und dem Austrittsabschnitt (24; 124; 224; 324; 424) vorgesehen ist, welche derart ausgebildet ist, daß die in Vliesquerrichtung gesehen inneren Fasern im Vergleich zu den äußeren Fasern weniger direkt zum Austrittsabschnitt (24; 124; 224; 324; 424) geführt werden als die äußeren Fasern, **dadurch gekennzeichnet, daß** die mindestens eine Führungsfläche (23, 33; 123, 133; 423) derart ausgebildet ist, daß die Vlieslaufrichtung am Eintrittsabschnitt (22; 122; 422) einen Winkel mit der Vlieslaufrichtung am Austrittsabschnitt (24; 124; 424) einschließt, wobei die Führungsfläche (23, 33; 123, 133; 423) zwischen Eintrittsabschnitt (22; 122; 422) und Austrittsabschnitt (24; 124; 424) einen konkaven Verlauf aufweist, und wobei das Vlies mittels der Vliesführungsvorrichtung nicht nur verdichtet, sondern auch zu einem nachfolgenden Bandtrichter hin umgelenkt wird.

2. Vliesführungsvorrichtung nach Anspruch 1, **dadurch gekennzeichnet, daß** die Führungsfläche (23, 33; 123, 133; 223, 233; 323, 333; 423) derart ausgebildet ist, daß die ganz außen liegenden Fasern im wesentlichen linear oder geringfügig bogenförmig zum Austrittsabschnitt (24; 124; 224; 324; 424) geführt werden.

3. Vliesführungsvorrichtung nach einem der vorhergehenden Ansprüche, **dadurch gekennzeichnet, daß** die mindestens eine Führungsfläche (23, 33; 123, 133; 223, 233; 323, 333; 423) derart ausgebildet ist, daß die Wegstrecken aller Fasern vom Ausgang des Streckwerks (1) bis zum Austrittsabschnitt (24; 124; 224; 324; 424) im wesentlichen gleich lang sind.

4. Vliesführungsvorrichtung nach einem der vorhergehenden Ansprüche, **dadurch gekennzeichnet, daß** sie unmittelbar hinter der letzten Streckwerkswalze bzw. dem letzten Streckwerkswalzenpaar (4, 7) anordenbar ist.

5. Vliesführungsvorrichtung nach einem der vorhergehenden Ansprüche, **dadurch gekennzeichnet, daß** die mindestens eine Führungsfläche (23, 33; 123, 133; 223, 233; 323, 333; 423) im wesentlichen durchgängig zwischen Eintrittsabschnitt (22; 122; 222; 322; 422) und Austrittsabschnitt (24; 124; 224; 324; 424) ausgebildet ist.

6. Vliesführungsvorrichtung nach einem der vorhergehenden Ansprüche, **dadurch gekennzeichnet, daß** die mindestens eine Führungsfläche (23, 33; 123, 133; 223, 233; 323, 333; 423) im Bereich des Eintrittsabschnitts (22; 122; 222; 322; 422) derart ausgebildet und angeordnet ist, daß die vom Streckwerk (1) kommenden Fasern nahezu tangential gegen die Führungsfläche (23, 33; 123, 133; 223, 233; 323, 333; 423) anlaufen.

7. Vliesführungsvorrichtung nach einem der vorhergehenden Ansprüche, **dadurch gekennzeichnet, daß** die mindestens eine Führungsfläche (23, 33; 123, 133; 223, 233; 323, 333; 423) derart ausgebildet ist, daß die Fasern im wesentlichen ohne abrupte Umlenkung zum Austrittsabschnitt (24; 124; 224; 324; 424) führbar sind.

8. Vliesführungsvorrichtung nach einem der vorhergehenden Ansprüche, **dadurch gekennzeichnet, daß** die Fasern zwischen mindestens zwei Führungsflächen (23, 33; 123, 133; 223, 233; 323, 333) führbar sind, die einander gegenüber oder in Vlieslaufrichtung versetzt angeordnet sind.

9. Vliesführungsvorrichtung nach Anspruch 8, **dadurch gekennzeichnet, daß** zumindest ein Teil des Vlieses, vorzugsweise die weiter innen liegenden Fasern, zunächst an einer Führungsfläche (233; 333) und dann an einer anderen Führungsfläche (223; 323) geführt werden.

10. Vliesführungsvorrichtung nach einem der vorhergehenden Ansprüche, **dadurch gekennzeichnet, daß** Führungsflächen (23, 33; 123, 133; 223, 233; 323, 333) derart ausgebildet und angeordnet sind, daß die Fasern bei schnelleren Liefergeschwindigkeiten im wesentlichen entlang einer konkaven Führungsfläche (23; 123) und bei niedrigeren Liefergeschwindigkeiten im wesentlichen entlang einer konvexen Führungsfläche (33; 133) geführt werden.

11. Vliesführungsvorrichtung nach einem der vorhergehenden Ansprüche, **dadurch gekennzeichnet, daß** der Eintrittsabschnitt (22; 122; 222; 322; 422) und der Austrittsabschnitt (24; 124; 224; 324; 424) sowie die mindestens eine Führungsfläche (23, 33; 123, 133; 223, 233; 323, 333; 423) insgesamt einstückig ausgebildet sind.

12. Vliesführungsvorrichtung nach einem der vorhergehenden Ansprüche, **dadurch gekennzeichnet, daß** der Eintrittsabschnitt (22; 122; 222; 322; 422) und der Austrittsabschnitt (24; 124; 224; 324; 424) sowie die mindestens eine Führungsfläche (23, 33; 123, 133; 223, 233; 323, 333; 423) mehrstückig ausgebildet sind.

13. Vliesführungsvorrichtung nach einem der vorhergehenden Ansprüche, **dadurch gekennzeichnet, daß** die mindestens eine Führungsfläche (23, 33; 123, 133; 223, 233; 323, 333; 423) in ihrer Position veränderbar ist.

14. Vliesführungsvorrichtung nach einem der vorhergehenden Ansprüche, **dadurch gekennzeichnet, daß** zumindest ein Teil der Vliesführungsvorrichtung (20; 120; 420) bei einem Bandstau, bei Wickelbildung und/oder zum Einfädeln des Faservlieses verschwenkbar ist.

15. Vliesführungsvorrichtung nach einem der vorhergehenden Ansprüche, **dadurch gekennzeichnet, daß** sie Öffnungen (26, 26a; 129) aufweist, insbesondere zum Abführen oder Zuführen von Luft.

16. Vliesführungsvorrichtung nach Anspruch 15, **dadurch gekennzeichnet, daß** mindestens ein Abluftkanal (26) im Bereich oder in der Nähe des Austrittsabschnitts (24) vorgesehen ist.

17. Vliesführungsvorrichtung nach Anspruch 16, **dadurch gekennzeichnet, daß** mindestens ein Abluftkanal (26) dem Austrittsabschnitt (24) unmittelbar nachgeschaltet ist.

18. Vliesführungsvorrichtung nach einem der Ansprüche 15 bis 17, **dadurch gekennzeichnet, daß** in der mindestens einen Führungsfläche (123) Öffnungen (129) vorgesehen sind.

19. Vliesführungsvorrichtung nach einem der vorhergehenden Ansprüche, **dadurch gekennzeichnet, daß** sie die Fasern zumindest bereichsweise mehr als 180° umschließt, vorzugsweise zumindest am Austrittsabschnitt (24; 124; 224; 324).

20. Vliesführungsvorrichtung nach einem der vorhergehenden Ansprüche, **dadurch gekennzeichnet, daß** sie die Fasern zumindest bereichsweise vollständig umschließt.

21. Vliesführungsvorrichtung nach einem der vorhergehenden Ansprüche, **dadurch gekennzeichnet, daß** sie die Fasern zumindest im Bereich des Austrittsabschnitts (24; 124; 224; 324) umschließt.

22. Vliesführungsvorrichtung nach einem der vorhergehenden Ansprüche **dadurch gekennzeichnet, daß** die mindestens eine Führungsfläche (23, 33; 123, 133; 223, 233; 323, 333; 423) faserhaftfrei ausgebildet ist.

23. Vliesführungsvorrichtung nach einem der vorhergehenden Ansprüche, **dadurch gekennzeichnet, daß** die mindestens eine Führungsfläche (23, 33; 123, 133; 223, 233; 323, 333; 423) im wesentlichen abriebfest ausgebildet ist.

24. Textilmaschine mit einem Streckwerk, **gekennzeichnet durch** eine Vliesführungsvorrichtung (20; 120; 220; 320; 420) nach einem der vorhergehenden Ansprüche.

25. Textilmaschine nach Anspruch 24, **dadurch gekennzeichnet, daß** das Streckwerk (1) waagerecht angeordnet ist, und daß der Austrittsabschnitt (24; 124; 224; 324; 424) das Vlies (V) senkrecht nach unten leitet.

26. Textilmaschine nach Anspruch 24 oder 25, **dadurch gekennzeichnet, daß** das Streckwerk (1) keine Umlenkwalze, insbesondere keine Umlenkoberwalze, aufweist.

27. Textilmaschine nach einem der Ansprüche 24 bis 26, **dadurch gekennzeichnet, daß** der Vliesführungsvorrichtung (20; 120; 220; 320; 420) ein Bandtrichter (14) nachgeordnet ist.

28. Textilmaschine nach einem der Ansprüche 24 bis 27, **dadurch gekennzeichnet, daß** die Vliesführungsvorrichtung (20; 120; 220; 320; 420) von einer Betriebsstellung in eine Wartungsstellung verschwenkbar ist.

29. Textilmaschine nach Anspruch 28, **dadurch gekennzeichnet, daß** mit der Vliesführungsvorrichtung (20; 120; 220; 320; 420) weitere Elemente (12, 14) zur Vliesverdichtung und/oder Bandformung mit verschwenkbar sind.

30. Textilmaschine nach Anspruch 28 oder 29, **dadurch gekennzeichnet, daß** die Vliesführungsvorrichtung (20; 120; 220; 320; 420) in Betriebsstellung im wesentlichen lückenlos an das nachfolgende Verdichtungselement (12; 409) anschließt.

## Claims

1. A web guiding device for a textile machine with a drafting system (1) for the consolidation of a fibre web (V) leaving the said drafting system (1) in an expanded condition, said device having an inlet section (22; 122; 222; 322; 422) and a subsequent outlet section (24; 124; 224; 324; 424), which said outlet section possesses a reduced cross-section as compared to that of the said inlet section (22; 122; 222; 322; 422), wherein at least one guide surface (23, 33; 123, 133; 223, 233; 323, 333; 423) is provided between the inlet section (22; 122; 222; 322; 422) and the outlet section (24; 124; 224; 324; 424), which is so designed, that, relative to the transverse direction of the web, the inner fibres, when compared to the outer fibres, are conducted in a path less direct to the outlet section (24; 124; 224; 324; 424) than are the said outer fibres, **characterized in that** the at least one guide surface (23, 33; 123, 133; 423) is so designed, that the moving direction of the web at the inlet section (22; 122; 422) forms an angle with the moving direction of the web at the outlet section (24; 124; 424) whereas the guide surface (23, 33; 123, 133; 423) shows a concave design between the inlet section (22; 122; 422) and at the outlet section (24; 124; 424) and the web is not only condensed by means of the web guiding device but is also deflected to a following band funnel.

2. A web guiding device according to claim 1, **characterized in that** the guide surface (23, 33; 123, 133; 223, 233; 323, 333; 423) is designed in such a manner, that the entirely outward lying fibres are guided essentially linearly or slightly bowed to the outlet section (24; 124; 224; 324; 424).

3. A web guiding device according to one of the foregoing claims, **characterized in that** the at least one guide surface (23, 33; 123, 133; 223, 233; 323, 333; 423) is so constructed, that the length of the paths of all fibres from the outlet of the drafting system (1) up to the outlet section (24; 124; 224; 324; 424) essentially, are of the same length.

4. A web guiding device according to one of the foregoing claims, **characterized in that** it can be located directly behind the last draft roller, or respectively behind the last roll-pair (4, 7) of the said drafting system.

5. A web guiding device according to one of the foregoing claims, **characterized in that** the at least one guide surface (23, 33; 123, 133; 223, 233; 323, 333; 423) is located essentially continuously between the inlet section (22; 122; 222; 322; 422) and the outlet section (24; 124; 224; 324; 424).

6. A web guiding device according to one of the foregoing claims, **characterized in that** the at least one guide surface (23, 33; 123, 133; 223, 233; 323, 333; 423) in the area of the inlet section (22; 122; 222; 322; 422) is designed and arranged in a way, that the fibres coming from the drafting system (1) impact nearly tangentially against the guide surface (23, 33; 123, 133; 223, 233; 323, 333; 423).

7. A web guiding device according to one of the foregoing claims, **characterized in that** the at least one guide surface (23, 33; 123, 133; 223, 233; 323, 333; 423) is so designed, that the fibres can be guided without an abrupt deflection to the outlet section (24; 124; 224; 324; 424).

8. A web guiding device according to one of the foregoing claims, **characterized in that** the fibres can be directed between at least two guide surfaces (23, 33; 123, 133; 223, 233; 323, 333) which are opposite to one another, or are installed offset in the direction of the web flow.

9. A web guiding device according to claim 8, **characterized in that** at least a portion of the web, preferably the more inward lying fibres, are at first guided along one guide surface (233; 333) and then, along another guide surface (223; 323).

10. A web guiding device according to one of the foregoing claims, **characterized in that** the guide surfaces (23, 33; 123, 133; 223, 233; 323, 333) are so designed and placed, that the fibres, in a case of more rapid delivery speed are directed essentially along a concave guide surface (23; 123) and in a case of less rapid delivery speed, fibres are directed essentially along a convex guide surface (33; 133).

11. A web guiding device according to one of the foregoing claims, **characterized in that** the inlet section (22; 122; 222; 322; 422) and the outlet section (24; 124; 224; 324; 424) as well as the at least one guide surface (23, 33; 123, 133; 223, 233; 323, 333; 423) are all constructed as one piece.

12. A web guiding device according to one of the foregoing claims, **characterized in that** the inlet section (22; 122; 222; 322; 422) and the outlet section (24; 124; 224; 324; 424) as well as the at least one guide surface (23, 33; 123, 133; 223, 233; 323, 333; 423) are constructed as multicomponents.

13. A web guiding device according to one of the foregoing claims, **characterized in that** the at least one guide surface (23, 33; 123, 133; 223, 233; 323, 333; 423) can be changed in its position.

14. A web guiding device according to one of the foregoing claims, **characterized in that** at least a portion of the web guiding device (20; 120; 420) is pivotal in a case of a band stoppage or windup and/or for the threading up of the fibre web.

15. A web guiding device according to one of the foregoing claims, **characterized in that** the said device possesses openings (26, 26a, 129), especially for the release or introduction of air.

16. A web guiding device according to claim 15, **characterized in that** at least one air release channel (26) is provided in the area of, or proximal to the outlet section (24).

17. A web guiding device according to claim 16, **characterized in that** at least one air release channel (26) is placed immediately following the outlet section (24).

18. A web guiding device according to one of the claims 15 to 17, **characterized in that** openings (129) are provided in the at least one guide surface (123).

19. A web guiding device according to one of the foregoing claims, **characterized in that** the said guide device encompasses the fibres at least area-wise more than 180°, preferably at least at the outlet section (24; 124; 224; 324).

20. A web guiding device according to one of the foregoing claims, **characterized in that** the said guide device, at least area-wise, completely encompasses the fibres.

21. A web guiding device according to one of the foregoing claims, **characterized in that** the said guide device encompasses the fibres at least in the area of the outlet section (24; 124; 224; 324).

22. A web guiding device according to one of the foregoing claims, **characterized in that** the at least one guide surface (23, 33; 123, 133; 223, 233; 323, 333; 423) is designed to be free of fibre cohesion.

23. A web guiding device according to one of the foregoing claims, **characterized in that** the at least one guide surface (23, 33; 123, 133; 223, 233; 323, 333; 423) is designed to be essentially wear resistant.

24. A textile machine with a drafting system, **characterized by** a web guiding device (20; 120; 220; 320; 420) according to one of the foregoing claims.

25. A textile machine according to claim 24, **characterized in that** the drafting system (1) is aligned to be horizontal, and **in that** the outlet section (24; 124; 224; 324; 424) conducts the web (V) vertically downward.

26. A textile machine according to claim 24 or 25, **characterized in that** the drafting system (1) possesses no deflection roller, especially no upper deflection roller.

27. A textile machine according to one of the claims 24 to 26, **characterized in that** a band funnel (14) is set behind the web guide device (20; 120; 220; 320; 420).

28. A textile machine according to one of the claims 24 to 27, **characterized in that** the web guiding device (20; 120; 220; 320; 420) can be pivoted from an operational position into a maintenance position.

29. A textile machine according to claim 28, **characterized in that** additional elements (12, 14) for web compaction and/or band shaping can be pivoted with the web guiding device (20; 120; 220; 320; 420).

30. A textile machine according to claim 28 or 29, **characterized in that** the web guiding device (20; 120; 220; 320; 420) connects to the following compaction element (12; 409) essentially in full closure in the operational position.

## Revendications

1. Dispositif de guidage de toison de fibres non-tissée pour une machine textile avec un banc d'étirage (1) pour compacter une toison non-tissée (V) sortant du banc d'étirage (1) sous forme étalée, avec une section d'entrée (22; 122; 222; 322; 422) et une section de sortie (24; 124; 224; 324; 424) en aval de ladite section d'entrée (22; 122; 222; 322; 422), laquelle section de sortie (24; 124; 224; 324; 424) présente section rétrécie par rapport à celle de la section d'entrée (22; 122; 222; 322; 422), sachant qu'il est prévu au moins une surface de guidage (23, 33; 123, 133; 223, 233; 323, 333; 423) entre la section d'entrée (22; 122; 222; 322; 422) et la section de sortie (24; 124; 224; 324; 424), laquelle surface de guidage (23, 33; 123, 133; 223, 233; 323, 333; 423) se présente sous une forme telle que les fibres intérieures, vues dans le sens transversal de la toison de fibres non-tissée, soient guidées moins directement vers la section de sortie (24; 124; 224; 324; 424) que les fibres extérieures, **caractérisé en ce que** l'au moins une surface de guidage (23, 33; 123, 133; 423) se présente sous une forme telle que le sens de déplacement de la toison de fibres non-tissée à la section d'entrée (22; 122; 422) forme un angle avec le sens de déplacement de la toison de fibres non-tissée à la section de sortie (24; 124; 424), sachant que la surface de guidage (23, 33; 123, 133; 423) entre la section d'entrée (22; 122; 422) et la section de sortie (24; 124; 424) présente une allure concave, et que la toison de fibres non-tissée n'est pas seulement compactée par le dispositif de guidage de toison de fibres non-tissée, mais aussi guidée vers un entonnoir disposé en aval.

2. Dispositif de guidage de toison de fibres non-tissée selon la revendication 1, **caractérisé en ce que** la surface de guidage (23, 33; 123, 133; 223, 233; 323, 333; 423) se présente sous une forme telle que les fibres disposées à l'extrême extérieur sont guidées vers la section de sortie (24; 124; 224; 324; 424) sur une trajectoire essentiellement linéaire ou légèrement curviligne.

3. Dispositif de guidage de toison de fibres non-tissée selon l'une quelconque des revendications précédentes, **caractérisé en ce que** l'au moins une surface de guidage (23, 33; 123, 133; 223, 233; 323, 333; 423) se présente sous une forme telle que les distances parcourues par toutes les fibres de la sortie du banc d'étirage (1) à la section de sortie (24; 124; 224; 324; 424) soient de longueurs essentiellement égales.

4. Dispositif de guidage de toison de fibres non-tissée selon l'une quelconque des revendications précédentes, **caractérisé en ce qu'**il peut être disposé immédiatement en aval du dernier cylindre de banc d'étirage ou de la dernière paire de cylindres (4, 7) de banc d'étirage.

5. Dispositif de guidage de toison de fibres non-tissée selon l'une quelconque des revendications précédentes, **caractérisé en ce que** l'au moins une surface de guidage (23, 33; 123, 133; 223, 233; 323, 333; 423) se présente sous une forme essentiellement continue entre la section d'entrée (22; 122; 222; 322; 422) et la section de sortie (24; 124; 224; 324; 424).

6. Dispositif de guidage de toison de fibres non-tissée selon l'une quelconque des revendications précédentes, **caractérisé en ce que** l'au moins une surface de guidage (23, 33; 123, 133; 223, 233; 323, 333; 423) présente dans la zone de la section d'entrée (22; 122; 222; 322; 422) une forme et une disposition telles que les fibres venant du banc d'étiràge (1) parviennent à la surface de guidage (23, 33; 123, 133; 223, 233; 323, 333; 423) de manière quasiment tangentielle.

7. Dispositif de guidage de toison de fibres non-tissée selon l'une quelconque des revendications précédentes, **caractérisé en ce que** l'au moins une surface de guidage (23, 33; 123, 133; 223, 233; 323, 333; 423) se présente sous une forme telle que les fibres puissent être guidées vers la section de sortie (24; 124; 224; 324; 424) essentiellement sans changement de direction brusque.

8. Dispositif de guidage de toison de fibres non-tissée selon l'une quelconque des revendications précédentes, **caractérisé en ce que** les fibres peuvent être guidées entre au moins deux surfaces de guidage (23, 33; 123, 133; 223, 233; 323, 333) disposées l'une en face de l'autre ou décalées dans le sens de déplacement de la toison de fibres non-tissée.

9. Dispositif de guidage de toison de fibres non-tissée selon la revendication 8, **caractérisé en ce qu'**une partie au moins de la toison de fibres non-tissés, de préférence les fibres disposées plus à l'intérieur, est d'abord guidée par une surface de guidage (233; 333), puis par une autre surface de guidage (223; 323).

10. Dispositif de guidage de toison de fibres non-tissée selon l'une quelconque des revendications précédentes, **caractérisé en ce que** les surfaces de guidage (23, 33; 123, 133; 223, 233; 323, 333) présentent une forme et une disposition telles que les fibres soient guidées essentiellement le long d'une surface de guidage concave (23; 123) à des vitesses de livraison relativement élevées et essentiellement le long d'une surface de guidage convexe (33; 133) à des vitesses de livraison relativement faibles.

11. Dispositif de guidage de toison de fibres non-tissée selon l'une quelconque des revendications précédentes, **caractérisé en ce que** la section d'entrée (22; 122; 222; 322; 422) et la section de sortie (24; 124; 224; 324; 424) ainsi que l'au moins une surface de guidage (23, 33; 123, 133; 223, 233; 323, 333; 423) se présentent au total sous une forme à une partie.

12. Dispositif de guidage de toison de fibres non-tissée selon l'une quelconque des revendications précédentes, **caractérisé en ce que** la section d'entrée (22; 122; 222; 322; 422) et la section de sortie (24; 124; 224; 324; 424) ainsi que l'au moins une surface de guidage (23, 33; 123, 133; 223, 233; 323, 333; 423) se présentent sous une forme à plusieurs parties.

13. Dispositif de guidage de toison de fibres non-tissée selon l'une quelconque des revendications précédentes, **caractérisé en ce que** la position de l'au moins une surface de guidage (23, 33; 123, 133; 223, 233; 323, 333; 423) peut être modifiée.

14. Dispositif de guidage de toison de fibres non-tissée selon l'une quelconque des revendications précédentes, **caractérisé en ce qu'**une partie au moins du dispositif de guidage de toison de fibres non-tissée (20; 120; 420) peut être pivotée dans le cas d'une accumulation de ruban de fibres, de formation de bobine de peignée et/ou pour l'enfilage de la toison de fibres non-tissée.

15. Dispositif de guidage de toison de fibres non-tissée selon l'une quelconque des revendications précédentes, **caractérisé en ce qu'**il comporte des ouvertures (26, 26a, 129), particulièrement pour l'évacuation ou l'adduction d'air.

16. Dispositif de guidage de toison de fibres non-tissée selon la revendication 15, **caractérisé en ce qu'**il est prévu au moins un canal d'évacuation d'air (26) dans la zone ou au voisinage de la section de sortie (24).

17. Dispositif de guidage de toison de fibres non-tissée selon la revendication 16, **caractérisé en ce qu'**un canal d'évacuation d'air au moins (26) est disposé immédiatement en aval de la section de sortie (24).

18. Dispositif de guidage de toison de fibres non-tissée selon l'une quelconque des revendications 15 à 17, **caractérisé en ce que** des ouvertures (129) sont prévues dans l'au moins une surface de guidage (123).

19. Dispositif de guidage de toison de fibres non-tissée selon l'une quelconque des revendications précédentes, **caractérisé en ce qu'**il enferme les fibres au moins en certaines de ses parties sur plus de 180°, de préférence au moins à la section de sortie (24; 124; 224; 324).

20. Dispositif de guidage de toison de fibres non-tissée selon l'une quelconque des revendications précédentes, **caractérisé en ce qu'**il enferme les fibres complètement, au moins en certaines de ses parties.

21. Dispositif de guidage de toison de fibres non-tissée selon l'une quelconque des revendications précédentes, **caractérisé en ce qu'**il enferme les fibres au moins dans la zone de la section de sortie (24; 124; 224; 324).

22. Dispositif de guidage de toison de fibres non-tissée selon l'une quelconque des revendications précédentes, **caractérisé en ce que** l'au moins une surface de guidage (23, 33; 123, 133; 223, 233; 323, 333; 423) se présente sous une forme exempte d'adhérence de fibres.

23. Dispositif de guidage de toison de fibres non-tissée selon l'une quelconque des revendications précédentes, **caractérisé en ce que** l'au moins une surface de guidage (23, 33; 123, 133; 223, 233; 323, 333; 423) se présente sous une forme essentiellement résistante à l'abrasion.

24. Machine textile avec un banc d'étirage, **caractérisé par** un dispositif de guidage de toison de fibres non-tissée (20; 120; 220; 320; 420) selon l'une quelconque des revendications précédentes.

25. Machine textile selon la revendication 24, **caractérisée en ce que** le banc d'étirage (1) est disposé à une position horizontale et que la section de sortie (24; 124; 224; 324; 424) guide la toison de fibres non-tissée (V) verticalement vers le bas.

26. Machine textile selon la revendication 24 ou 25, **caractérisée en ce que** le banc d'étirage (1) ne comporte aucun cylindre de renvoi, particulièrement aucun cylindre de renvoi supérieur.

27. Machine textile selon l'une quelconque des revendications 24 à 26, **caractérisée en ce qu'**un entonnoir (14) est disposé en aval du dispositif de guidage de toison de fibres non-tissée (20; 120; 220; 320; 420).

28. Machine textile selon l'une quelconque des revendications 24 à 27, **caractérisée en ce que** le dispositif de guidage de toison de fibres non-tissée (20; 120; 220; 320; 420) peut être pivoté d'une position de fonctionnement à une position d'attente.

29. Machine textile selon la revendication 28, **caractérisée en ce que** d'autres éléments (12, 14) pour le compactage de la toison et/ou la formation de rubans de fibres peuvent être pivotés conjointement avec le dispositif de guidage de toison de fibres non-tissée (20; 120; 220; 320; 420).

30. Machine textile selon la revendication 28 ou 29, **caractérisée en ce que** le dispositif de guidage de toison de fibres non-tissée (20; 120; 220; 320; 420), en position de fonctionnement, (12; 409) s'enchaîne sans discontinuité à l'élément de compactage (12; 409) disposé en aval.
